# EUROPÄISCHE PATENTANMELDUNG

(11) **EP 0 058 383 A2**
(43) Veröffentlichungstag der Anmeldung: **25.08.1982**
(21) Anmeldenummer: 82100951.1
(22) Anmeldetag: 10.02.1982
(51) Int. Cl.: B66C 3/16, E02F 3/44

(54) **Drehvorrichtung für hängende Lasten**

(30) Priorität: 13.02.1981 DE 3105194
(71) Anmelder: Heinz Thumm Oelhydraulische Antriebe GmbH, 70736 Fellbach-Oeffingen (DE)
(72) Erfinder: Neumann, Gunther, D-7151 Affalterbach (DE)
(74) Vertreter: Patentanwälte Dr. Ing. Eugen Maier Dr. Ing. Eckhard Wolf

(57) **Zusammenfassung**

Bei einer Drehdurchführung für hängende Lasten sind vom Stator zum Rotor führende Hydraulikkanäle für die hydraulische Betätigung eines Greifers vorgesehen. Die stator- und rotorseitigen Anschlüsse für die Greiferhydraulik sind an gegen äußere mechanische Einwirkungen geschützten Stellen des Stators bzw. Rotors angeordnet. Um zudem einen einfachen, sicheren und schnellen Anbau des Greifers an die Drehvorrichtung zu ermöglichen, sind von oben nach unten durch entsprechende Bohrungen im Rotor hindurchgreifende Schrauben für die Befestigung des Greifers vorgesehen.

## Beschreibung

Die Erfindung betrifft eine Vorrichtung für die Drehung hängender Lasten der im Oberbegriff des Anspruchs 1 angegebenen Gattung. Die von den statorseitigen Schlauchanschlüssen über Drehdurchführungen zu den rotorseitigen Leitungsanschlüssen geführten Hydraulikkanäle sollen ein Verschlingen der Leitungen beim Drehen der Last verhindern.

Es ist eine Drehvorrichtung dieser Art bekannt (DE-OS 28 38 428), bei der der Greifer mit Hilfe von von unten nach oben in den Rotor eingedrehten Schrauben am Rotor befestigbar ist. Um diese Schrauben von unten her eindrehen zu können, muß im Bereich zwischen Drehvorrichtung und Greifer genügend Montageraum oder ein geeignetes Zwischenteil vorgesehen werden. Das führt zu einer im übrigen unnötigen Vergrößerung der Gesamthöhe des Greifers mit Drehvorrichtung sowie des Gesamtgewichts. Weiter hat es sich gezeigt, daß die zum Greifer führenden Schlauchleitungen vor allem im Bereich ihrer Anschlußstellen am Rotor der Gefahr von Beschädigungen aufgrund äußerer mechanischer Einwirkungen ausgesetzt sind.

Der Erfindung liegt daher die Aufgabe zugrunde, die bekannte Drehvorrichtung der eingangs angegebenen Art dahingehend zu verbessern, daß ein einfacher, sicherer und schneller Anbau des Greifers an die Drehvorrichtung ohne voluminöse Zwischenstücke und ohne unnötigen Montageraum möglich und ein ausreichender Schutz der Leitungsanschlüsse gegen äußere mechanische Einwirkungen gewährleistet ist.

Zur Lösung dieser Aufgabe wird die in Anspruch 1 angegebene Merkmalskombination vorgeschlagen. Weitere vorteilhafte Ausgestaltungen und Weiterbildungen der Erfindung ergeben sich aus den Unteransprüchen.

Im Bereich oberhalb der Drehvorrichtung ist genügend freier Raum vorhanden, so daß für die von oben her durch entsprechende Bohrungen im Rotor hindurchgeführten Befestigungsschrauben kein unnötiger Montageraum und kein voluminöses Zwischenstück vorgesehen werden muß, und somit sowohl die Gesamthöhe als auch das Gesamtgewicht von Drehvorrichtung und Greifer auf einem Minimum gehalten werden kann. Aufgrund der erfindungsgemäßen Anordnung der rotorseitigen Leitungsanschlüsse für die Greiferhydraulik in der Nähe des Befestigungsteils wird zudem die Beschädigungsgefahr der mit diesen Anschlüssen verbundenen Schläuche oder Leitungen durch äußere mechanische Einwirkungen gering gehalten.

In der Zeichnung sind einige bevorzugte Ausführungsbeispiele der Erfindung in schematischer Weise dargestellt.

Die Figuren 1 bis 4 zeigen jeweils eine Seitenansicht einer Drehdurchführung in teilweise geschnittener Darstellung mit unterschiedlicher Anordnung und Ausbildung der rotorseitigen Leitungsanschlüsse für die Greiferhydraulik.

Die Figuren la, 2a und 3a zeigen Ausschnitte mit weiteren Varianten derartiger Anschlüsse.

Die in der Zeichnung dargestellten Drehvorrichtungen bestehen im wesentlichen aus einem mit dem Lagerauge 11 an einem Baggerausleger befestigbaren Stator 1 und einem am Stator 1 mit Hilfe eines nicht gezeigten hydraulischen Antriebsmechanismus um eine vertikale Achse drehbaren Rotor 2. Der Rotor enthält eine Anzahl über seinen Umfang verteilt angeordneter senkrechter Bohrungen 21 zur Aufnahme von Kopfschrauben 5, die zur Befestigung einer Befestigungsplatte 6,6',6" oder eines anderen Befestigungsteils 6" eines Greifers am Rotor 2 bestimmt sind. Die Schrauben 5 können dabei von dem freien Raum oberhalb der Drehvorrichtung her durch die Bohrungen 21 hindurchgeführt werden.

Für die hydraulische Betätigung des Greifers sind an der Drehvorrichtung mindestens zwei Hydraulikkanäle vorgesehen, die vom Stator 1 über eine nicht gezeigte Drehdurchführung zum Rotor 2 geführt sind. Von diesen Hydraulikkanälen sind in den Figuren 1 bis 4 nur der statorseitige Schlauchanschluß 12 eines Kanals 13 sowie verschiedene rotorseitige Anschlußvarianten eines bzw. zweier Kanäle 22 dargestellt. Die statorseitigen Anschlüsse 12 sind von einem am Rotor angeordneten, sich nach oben konisch erweiternden Ring 23 umgeben, der einen Schutz gegen Beschädigungen aufgrund äußerer mechanischer Einwirkungen, wie sie während des Baggerbetriebs bei versehentlichen Stößen gegen einen im Hub- oder Schwenkbereich des Baggerauslegers befindlichen Gegenstand auftreten können, auf die mit den Anschlüssen 12 verbundenen Hydraulikschläuche bildet.

Bei dem in Fig. l gezeigten Ausführungsbeispiel befindet sich der rotorseitige Hydraulikanschluß 24 für die Greiferbetätigung unmittelbar oberhalb der Befestigungsplatte 6 an der Mantelfläche des Rotors 2. Er weist radial nach außen, so daß die dort anzuschließende Hydraulikleitung um die Befestigungsplatte 6 herum nach unten zum Greifer geführt werden muß. Die Anschlußstelle wird durch einen nicht dargestellten, direkt unter der Befestigungsplatte 6 befindlichen, radial über diese nach außen überstehenden Teil des Greifers gegen äußere mechanische Einwirkungen weitgehend abgeschirmt. Einen noch besseren Schutz in dieser Hinsicht bietet die in _{F}ig. la gezeigte Anschlußvariante, bei der die rotorseitigen Anschlüsse 24¹ axial nach unten weisen, so daß die zum Greifer führenden Hydraulikleitungen durch eine Bohrung 61 in der Befestigungsplatte hindurch unmittelbar nach unten geführt sind.

Bei dem in Fig. 2 und 2a gezeigten Ausführungsbeispiel sind die rotorseitigen Leitungsanschlüsse 25,25' an einem nach unten weisenden zapfenartigen Ansatz 26 des Rotors 2 angeordnet, der durch eine zentrale Bohrung 62 in der Befestigungsplatte 6' hindurchgreift. Die Leitungsanschlüsse 25,25' können dabei entweder radial nach außen (_{F}ig. 2) oder axial nach unten (Fig. 2a) weisen. Diese Anschlüsse 25,25' sind sowohl von oben her durch die Befestigungsplatte 6¹ als auch von unten her durch den nicht dargestellten radial überstehenden Greifer gegen äußere mechanische Einwirkungen abgeschirmt.

Ein noch wirkungsvollerer Schutz wird mit den in den Figuren 3 und 4 gezeigten Ausführungsbeispielen erzielt, bei denen innerhalb der Befestigungsplatte 6" oder eines anderen Befestigungsteils 6''' zum Greifer führende Hydraulikkanäle 63,64 vorgesehen sind, die am jeweiligen rotorseitigen Anschluß 27,28 unmittelbar an die durch die Drehvorrichtung hindurchgeführten Kanäle 22 angeschlossen sind.

Im Falle der Fig. 3 ist eine axiale Kanaldurchführung vom Rotor zur Befestigungsplatte vorgesehen, die nach außen hin entweder durch einen axial zwischengepreßten Dichtungsring 30 (Fig. 3) oder durch ein Innenrohr 31 mit einem oberen und einem unteren, radial wirkenden Dichtungsring 32 (Fig. 3a) erfolgt. Die Anordnung nach Fig. 3a gewährleistet, daß auch bei einem mehr oder weniger großen Abheben der Befestigungsplatte vom Rotor noch eine dichte Kanalverbindung vorhanden ist.

Bei dem Ausführungsbeispiel nach Fig. 4 befinden sich die Kanaldurchführungen 28,64 vom Rotor zum Greifer im Bereich einer zylindrischen Trennfläche 65 zwischen einem zapfenartigen, nach unten überstehenden Rotorteil 29 und einem ringförmigen Befestigungsteil 6"' des Greifers. Diese Kanaldurchführungen sind untereinander und nach außen hin durch Dichtungsringe 33, die in Umfangsnuten des zapfenartigen Rotorteils 29 angeordnet sind, gegen Flüssigkeitsaustritt abgedichtet.

In Fig. 5a ist ein weiteresAusführungsbeispiel eines hydraulisch betätigbaren Baggergreifers 7 mit Drehvor-richtung dargestellt, dessen Hydrozylinder 70 und Drehvorrichtung in Fig. 5b teilweise geschnitten und vergrößert abgebildet ist. In Fig. 5c ist ein ausschnittsweiser Querschnitt durch den Hydrozylinder 70 mit seitlich angeordnetem Verbindungsrohr 57 in einer gegenüber Fig. 5b abgewandelten Ausführungsform dargestellt.

Die beiden Schalen 7' des Baggergreifers 7 sind spiegelsymmetrisch an dem Lagerauge 72 der nach unten durch den Deckel 85 hindurch aus dem Hydrozylinder 70 herausragenden Kolbenstange 71 angelenkt und außerdem über das an den Lagerstellen 75 angelenkte Gestänge 73 mit den an der Mantelfläche des Hydrozylinders 70 angeordneten Lageraugen 74 verbunden. Der Hydrozylinder ist mit Hilfe der Schrauben 5 mit seiner Bodenplatte 6^{IV} unmittelbar an der Unterseite des Rotors 2 der Drehvorrichtung angeflanscht. Dabei wird zugleich eine Verbindung zwischen den unterhalb und oberhalb des Kolbens 82 angeordneten Kammern 83,84 des doppeltwirkenden Hydrozylinders 70 mit den rotorseitigen Anschlüssen der Hydraulikkanäle 22' und 22 '' für die Greiferbetätigung hergestellt. Zu diesem Zweck befindet sich einmal in der Mitte der Bodenplatte 6^{IV} eine zur Kammer 84 führende Öffnung 86, die mit dem Anschluß des Hydraulikkanals 22' fluchtet. In die Öffnung 86 und in die Anschlußöffnung des Hydraulikkanals 22' sind die Enden eines mit Radialdichtungen 32 versehenen Innenrohrs 31 eingesteckt. Das Innenrohr 31 weist einen Ringbund 33 auf, der verhindert, daß das Innenrohr in die Kammer 84 des Hydrozylinders 70 hindurchfallen kann.

Im unteren Teil des Hydrozylinders 70 ist ein seitlich überstehender, mit einer Bohrung 77 in die Kammer 83 führender Stutzen 76 angeordnet, in dessen senkrecht nach oben weisende Gewindeöffnung 78 eine Steckbuchse 79 mit Dichtungsring 80 eingeschraubt ist. Eine entsprechende Steckbuchse 34 mit Dichtungsring 36 ist in die rotorseitige Gewindeöffnung 35 des Hydraulikkanals 22 " eingeschraubt. Die einander zugewandten Einstecköffnungen der senkrecht übereinander angeordneten Steckbuchsen 34,79 sind zur Aufnahme der Enden eines Verbindungsrohrs 37 bestimmt. Um eine Beschädigung des an einer stoßgefährdeten Stelle außerhalb des Hydrozylinders 70 befindlichen, relativ dünnwandigen Verbindungsrohrs 37 zu vermeiden, ist dieses über seine ganze Länge von einem Schutzmantel 81,81¹ umgeben, der im Falle der Fig. 5b als Zylinderrohr 81 und im Falle der Fig. 5c als U-Schiene 81' ausgebildet ist. Für den Durchtritt des Verbindungsrohrs 37 und des Schutzmantels 81 bzw. 81' ist im radial über die Oberfläche des Hydrozylinders überstehenden Flanschteil der Bodenplatte6^{IV} eine randoffene Aussparung vorgesehen.

## Patentansprüche

1. Vorrichtung für die Drehung hängender Lasten mit einem Stator (1), einem gegenüber dem Stator mittels eines hydraulischen Antriebsmechanismus um eine vertikale Achse drehbaren Rotor (2), einem mittels mehrerer Schrauben (5) an der Unterseite des Rotors befestigbaren, hydraulisch betätigbaren Greifer und mindestens zwei von im oberen Bereich des Stators angeordneten Schlauchanschlüssen (12) über Drehdurchführungen zu im unteren Bereich des Rotors (2) angeordneten Leitungsanschlüssen (24,24'; 25,25'; 27,28) geführten Hydraulikkanälen (22) für die Greiferbetätigung, dadurch gekennzeichnet, daß der Greifer ein durch die von oben nach unten durch entsprechende Bohrungen (21) im Rotor hindurchgreifende Schrauben (5) mit dem Rotor starr verbindbares Befestigungsteil (6,6',6",6"') enthält, und daß die rotorseitigen Leitungsanschlüsse (24,24',25,25',27,28) für die Greiferhydraulik an einer gegen äußere mechanische Einwirkungen geschützten Stelle in der Nähe des Befestigungsteils (6,6',6",6 "') angeordnet sind.

2. Vorrichtung nach Anspruch 1, dadurch gekennzeichnet , daß die rotorseitigen Leitungsanschlüsse (24) an einer unmittelbar über dem Befestigungsteil (6) angeordneten, durch einen mit dem Rotor (2) starr verbundenen, radial überstehenden Teil des Greifers oder des Befestigungsteils gegen äußere mechanische Einwirkungen geschützten Stelle radial nach außen weisend an der Mantelfläche des Rotors (2) angeordnet sind.

3. Vorrichtung nach Anspruch 1, dadurch gekennzeichnet , daß das Befestigungsteil (6) mindestens eine axiale Bohrung (61) enthält, durch die hindurch die axial nach unten weisenden rotorseitigen Leitungsanschlüsse (24') von unten her erreichbar sind.

4. Vorrichtung nach Anspruch 1, dadurch gekennzeichnet , daß das Befestigungsteil (6') eine axiale Bohrung (62) enthält, durch die ein die radial nach außen und/oder axial nach unten weisenden rotorseitigen Leitungsanschlüsse (25,25') enthaltender zapfenartiger Ansatz (26) des Rotors (2) hindurchsteckbar ist.

5. Vorrichtung nach Anspruch 1, dadurch gekennzeichnet, daß das Befestigungsteil (6",6'") mindestens einen zur Greiferhydraulik führenden, an einen der rotorseitigen Leitungsanschlüsse (27,28) anschließbaren Hydraulikkanal (63,64) enthält.

6. Vorrichtung nach Anspruch 5, dadurch gekennzeichnet, daß der im Befestigungsteil (6") vorgesehene Hydraulikkanal (63) über eine axial nach oben weisende Anschlußöffnung mit dem an entsprechender Stelle nach unten weisenden rotorseitigen Leitungsanschluß (27) verbunden ist.

7. Vorrichtung nach Anspruch 6, dadurch gekennzeichnet , daß im Bereich des rotorseitigen Leitungsanschlusses (27) ein die Anschlußöffnung konzentrisch umgebender elastischer Dichtungsring (30) mit Hilfe der Befestigungsschrauben (5) zwischen Rotor (2) und Befestigungsteil (6") einspannbar ist.

8. Vorrichtung nach Anspruch 6, dadurch gekennzeichnet , daß die Hydraulikkanäle (22,63) des Rotors (2) und des Befestigungsteils (6") im Anschlußbereich durch ein axial begrenzt verschiebbares, mittels radialer Dichtungsringe (32) gegen die Kanalinnenflächen abgedichtetes Innenrohr (31) miteinander verbunden sind.

9. Vorrichtung nach Anspruch 5, dadurch gekennzeichnet , daß der rotorseitige Leitungsanschluß (28) sich an der Mantelfläche eines axial nach unten überstehenden zylindrischen Rotorteils (29) befindet, und daß das Befestigungsteil (6"') eine den zylindrischen Rotorteil (29) aufnehmende Bohrung enthält, an deren Innenfläche (65) sich die an den genannten Leitungsanschluß (28) anschließbare Anschlußöffnung des greiferseitigen Hydraulikkanals (64) befindet.

10. Vorrichtung nach einem der Ansprüche 1 bis 9, dadurch gekennzeichnet , daß die statorseitigen Schlauchanschlüsse (12) innerhalb eines mit dem Rotor (1) verbundenen Schutzrings (23) angeordnet sind.

11. Vorrichtung nach Anspruch 1, dadurch gekennzeichnet , daß das Befestigungsteil (6^{IV}) als Bodenplatte eines Hydrozylinders (70) für die Greiferbetätigung ausgebildet ist, in der mindestens eine mit dem rotorseitigen Anschluß eines der Hydraulikkanäle (22¹) verbindbare, unmittelbar in das Innere (Kammer 84) des Hydrozylinders (70) führende Anschlußöffnung (86) angeordnet ist.

12. Vorrichtung nach Anspruch 11, dadurch gekennzeichnet , daß der rotorseitige Anschluß und die Anschlußöffnung (86) durch ein mittels einer Ringschulter (Bund 33) gegen ein axiales Verschieben gesichertes Innenrohr (31) miteinander verbunden sind.

13. Vorrichtung nach Anspruch 11 oder 12, dadurch gekennzeichnet , daß der Hydrozylinder (70) an seinem dem Befestigungsteil (6^{IV}) gegenüberliegenden Ende einen mit dem Inneren (Kammer 83) des Hydrozylinders (70) verbundenen, seitlich überstehenden, mit einem zum rotorseitigen Anschluß (Gewindebuchse 34) eines der Hydraulikkanäle (22") weisenden Anschluß (Gewindebuchse 79) versehenen Stutzen (76) aufweist, daß die beiden Anschlüsse (34,79) durch ein außerhalb des Hydrozylinders (70) im wesentlichen parallel zur Zylinderachse verlaufendes Verbindungsrohr (37) miteinander verbunden sind, und daß das Verbindungsrohr (37) über seine ganze Länge innerhalb eines Schutzmantels (81,81') angeordnet ist.

14. Vorrichtung nach Anspruch 13, dadurch gekennzeichnet , daß das Verbindungsrohr (37) mit seinen Enden in je eine die Anschlüsse bildende Steckbuchse (34,79) eingesteckt ist.
